# FASCICULE DE BREVET EUROPEEN

(11) **EP 0 142 388 B1**
(45) Date de publication et mention de la délivrance du brevet: **04.11.1987**
(21) Numéro de dépôt: 84401717.8
(22) Date de dépôt: 24.08.1984
(51) Int. Cl.: C10J 3/56, C10J 3/78, C10J 3/86

(54) **Gazéificateur de charbon en lit fluidisé sous une haute pression**
Unter hohem Druck und in Wirbelschicht betriebener Kohlevergaser
High pressure fluidised bed coal gasifier

(30) Priorité: 31.08.1983 FR 8313961
(43) Date de publication de la demande: 22.05.1985
(73) Titulaire: FIVES-CAIL BABCOCK, Société anonyme, 75383 Paris Cédex 08 (FR)
(72) Inventeur: Dutu, Jacques, F-95590 Presles (FR); Cosar, Paul, F-75014 Paris (FR)
(74) Mandataire: Fontanié, Etienne

## Description

La présente invention à pour objet un gazéificateur de charbon à lit fluidisé comprenant une chambre gazéification constituée par la chambre principale d'un réacteur du type permettant l'établissement d'un principal profond et d'un lit auxiliaire peu profond et comportant une grille mécanique mobile, inclinée, et dont partie supérieure, extérieure à la chambre principale, de support au lit auxiliaire et des moyens pour maintenir deux lits en équilibre hydrostatique. Un qazéificater de ce type est decrit dans le document FR-A-2.261.051. La structure de cet appareil connu n'autorise pas son utilisation à des pressions élevées, par exemple 30 bars, les parois de la chambre de gazéification n'étant pas prévues pour résister à de telles pression.

On connaît (FR-A-2.375.317) un gazéificateur comprenant une chambre de gazéification montée à l'intérieur d'une enveloppe de pression extérieure, la chambre et l'enveloppe comportant un support fixe au niveau de la liqne médiane des dispositifs de combustion. La solution décrite dans ce document n'est pas applicable sans modification à un gazéificateur à deux lits fluidisés du type décrit ci-dessus.

Le but de la présente invention est de permettre l'utilisation d'un gazéificateur du type décrit dans le document FR-A-2.261.051 pour la gazéification sous haute pression.

Le gazéificateur objet de l'invention est caractérisé en ce que ledit réacteur est enfermé dans une enveloppe apte à résister aux hautes pressions, en ce que ladite chambre de gazéification est isolée de l'espace de ladite enveloppe qui l'entoure et en ce que lesdits moyens pour maintenir les deux lits en équilibre hydrostatique sont constitués par des moyens pour régler la différence des pressions dans ladite enveloppe et dans la partie supérieure de ladite chambre de gazéification.

La chambre de gazéification est formée par des parois tubulaires verticales et des moyens d'alimentation en eau des tubes desdites parois et d'évacuation de l'émulsion eau-vapeur produite soit prévus.

Le bâti de la grille est suspendu à l'enveloppe, d'une part, par les tubes d'alimentation en eau des parois tubulaires et, d'autre part, par lesdites parois tubbulaires qui sont elle-mêmes suspendues à l'enveloppe par des tirants.

Les parois tubulaires sont recouvertes d'un revêtement réfractaire sur leur face intérieure, sauf dans leur partie inférieure, immédiatement au-dessus de la grille.

Le gazéificateur comporte des moyens d'alimentation pour le gaz de soufflage et pour le charbon à gazéifier et des moyens d'évacuation des agglomérats et du gaz combustible produit, ces moyens étant conçus pour permettre d'amener ces produits au réacteur, respectivement, de les évacuer, à travers l'enveloppe. Il comporte en outre, une alimentation secondaire de vapeur à la partie inférieure de la chambre de gazéification. Suivant un mode de réalisation particulier, les moyens d'évacuation du gaz combustible produit comprennent une tubulure reliée à la partie supérieure de chambre de gazéification et entourée sur une partie de sa lonqueur par des tubes de refroidissement.

L'invention sera mieux comprise en se référant à la description qui suit, faite en regard des dessins annexés, concernant une forme particulière de réalisation donnée à titre d'exemple non limitatif.
La figure 1 est une vue en coupe-élévation du gazéificateur, suivant la direction longitudinale de sa grille.
La figure 2 en est une vue en coupe horizoritale suivant la ligne A-A de la figure 1.
La figure 3 en est une autre vue en coupe-élévation, suivant la direction transversale de sa grille.

Sur les figures, le repère 1 désigne l'enveloppe du gazéificateur qui est prévue pour résister à des pressions élevées de l'ordre de 30 bars et éventuellement davantage. Cette enveloppe de forme générale cylindrique, verticalement allongée, présente deux parties distinctes. La partie inférieure 1a a un diamètre sensiblement plus grand que la partie supérieure 1 b qui la surmonte coaxialement.

A l'intérieur de l'enveloppe 1 est aménagé un dispositif gazéificateur à lit fluidisé, à grille mécanique mobile du type fonctionnant avec agglomération de cendres, du modèle connu sous le nom de IGNIFLUID.

Le repère 2 désigne la grille qui est constituée par le brin supérieur d'une chaine sans fin 3. La grille 2 est inclinée vers le haut de l'avant vers l'arrière suivant le sens de déplacement de ladite grille.

Au-dessus de la grille 2 est aménagée une chambre verticale de gazéification 4 de section rectangulaire. Cette chambre est formée par des parois tubulaires verticales 6 de chaudière. Ces parois sont recouvertes de revêtements réfractaires 5. Ces revêtements s'étendent vers le haut jusqu'à un niveau nettement supérieur au niveau N du lit fluidisé contenu dans la chambre 4. Par contre, la partie inférieure de cette dernière est dépourvue de revêtement réfractaire afin de favoriser l'agglomération des cendres dans la zone située juste au-dessus de la grille 2. Cette dernière est logée dans la partie inférieure 1a de l'enveloppe 1, tandis que la chambre 4, de forme verticalement allongée, s'étend à la fois à l'intérieur des parties 1a et 1b. A son extrémité supérieure, la chambre 4 est raccordée à une tubulure 7 de sortie du gaz combustible produit.

Le charbon est introduit dans la chambre 4 au moyen d'un alimentateur usuel 8 qui, par l'intermédiaire d'un sas 9 communique avec l'intérieur de l'enveloppe 1, par un tube vertical 10. Ce tube alimente un transporteur à vis 11, également intérieur à l'enveloppe 1 dans laquelle il est disposé horizontalement. L'extrémité libre dudit transporteur traverse la paroi avant de la chambre 4 pour déverser le charbon en grains à l'intérieur de ladite chambre. Le niveau de l'alimentation en charbon est situé vers le bas de la partie 1b de l'enveloppe, au-dessous du niveau N du lit fluidisé.

La fluidisation se produit sous l'action d'un gaz de soufflage qui traverse la grille 2. Ce gaz, essentiellement constitué par un mélange de vapeur d'eau et d'oxygène, est introduit à la base de la partie inférieure 1a de l'enveloppe 1 par une tubulure 12. Tout le volume intérieur de l'enveloppe 1 entourant la chambre 4, se trouve à la pression de ce gaz, 30 bars par exemple. La partie supérieure de la chambre 4 se trouve à une pression inférieure, compte tenu de la perte de charge du lit fluidisé.

Une arrivée secondaire de vapeur est assurée par un tube 13 dans la partie inférieure de la chambre 4 située dans la partie 1 a de l'enveloppe 1, sensiblement au-dessous de l'extrémité inférieure des revêtements réfractaires 5. Cette alimentation secondaire permet de refroidir le lit au-dessus du niveau de ladite alimentation secondaire et de favoriser le phénomène d'agglomération des cendres à la base de la chambre 4.

Pour extraire les agglomérats, on établit au-dessus de la grille 2 un lit fluidisé auxiliaire L, adjacent à la chambre 4. Compte tenu de la pente de la grille 2, ce lit auxiliaire est d'une hauteur très faible par rapport au niveau N du lit principal de gazéification de la chambre 4. Les deux lits sont mis en équilibre hydrostatique l'un avec l'autre grâce à une disposition qui sera décrite plus loin. L'extraction des agglomérats s'effectue dans les mêmes conditions que celles décrites dans le brevet français n° 2 261 051. La grille 2 fait passer les agglomérats du lit principal profond de la chambre 4 au lit auxiliaire L peu profond d'où ils sont extraits à travers la surface libre du lit auxiliaire L.

Ces agglomérats sont déversés dans une capacité 14 où ils sont refroidis à l'eau, puis passent par un broyeur 15 et sont ensuite évacués par un sas 16. La capacité 14 et le broyeur 15 sont aménagés à l'intérieur de l'enveloppe 1, à l'extrémité inférieure de celle-ci, tandis que le sas 16 est extérieur à l'enveloppe 1. Un autre sas 17, également disposé à l'extérieur de l'enveloppe 1 et à l'extrémité inférieure de celle-ci, assure l'évacuation des particules de charbon qui auraient pu traverser éventuellement la grille 2.

En ce qui concerne l'établissement et le maintien d'un équilibre hydrostatique entre les deux lits, on peut utiliser tout moyen de régulation approprié. Dans le cas de l'exemple illustré, on a prévu un régulateur de pression 25 apte à comparer les pressions à la partie supérieure de la chambre 4, et dans l'espace compris entre ladite chambre et l'enveloppe 1. A cet effet, le régulateur est relié à ladite chambre et audit espace. Une vanne 26 placée sur la tubulure 7 est asservie à un ordre de sortie délivré par le régulateur 25.

On va maintenant décrire la chaudière formée avec les tubes des parois tubulaires 6 et préciser le rôle de cette chaudière.

Deux arrivées d'eau 18, issues des réservoirs d'eau (non-représentés) de la chaudière, viennent se raccorder à l'extrémité supérieure de l'enveloppe 1. Ces arrivées 18 sont avantageusement munies de manchons thermiques. Un tube vertical 19 situé dans le prolongement de chaque arrivée 18 traverse l'enveloppe 1 pour amener l'eau dans les tubes des parois tubulaires 6, à la partie inférieure de celles-ci. Une tubulure 20 aménagée au sommet de l'enveloppe 1 reçoit l'émulaion d'eau et de vapeur formée. Une fraction de cette émulsion est divisée pour assurer un certain refroidissement de la tubulure 7 de sortie du gaz combustible produit. A cet effet, la tubulure 7 est précédée d'un élargissement 21 qui constitue un logement pour des tubes de refroidissement 23. Un soufflet de dilatation 22 compense les déplacements de la tubulure 7.

On notera que les tubes 19 supportent avantageusement à leur partie inférieure le bâti de la grille 2. Par ailleurs, des tirants 25 fixés au sommet de l'enveloppe 1 supportent les parois tubulaires 6 disposées suivant le sens longitudinal de la grille 2, lesdites parois supporterit égalemerit le bâti de ladite grille à leurs extrémités inférieures.

Grâce à la chaudière que l'on vient de décrire, on assure une partie ou la totalité de la production de la vapeur injectée dans l'enveloppe 1 par la tubulure 12 et de la vapeur injectée par le tube 13 dans la chambre 4. Dans le cas où seulement une partie de la vapeur nécessaire est produite par la chaudière le complément est fourni par une chaudière de récupération d'une forme connue quelconque, située à l'aval de la sortie des gaz.

## Revendications

1. Gazéificateur de charbon à lit fluidisé sous haute pression comprenant une chambre de gazéification (4) constituée par la chambre principale d'un réacteur du type permettant l'établissement d'un lit principal profond et d'un lit auxiliaire peu profond et comportant une grille mécanique mobile inclinée dont la partie supérieure, extérieure à la chambre principale, sert de support au lit auxiliaire et des moyens pour maintenir les deux lits en équilibre hydrostatique, caractérisé en ce que ledit réacteur est enfermé dans une enveloppe (1) apte à résister aux hautes pressions, en ce que ladite chambre de gazéification (4) est isolée de l'espace de ladite enveloppe qui l'entoure et en ce, que lesdits moyens pour maintenir les deux lits en équilibre hydrostatique sont constitués par des moyens (25, 26) pour régler la différence des pressions dans ladite enveloppe et dans la partie supérieure de ladite chambre de gazéification.

2. Gazéificateur selon la revendication 1, caractérisé en ce que la chambre de gazéification (4) est formée par des parois tubulaires verticales (6) et en ce que des moyens (18, 19) d'alimentation en eau des tubes desdites parois et des moyens (20) d'évacuation de l'émulsion eau-vapeur produite sont prévus.

3. Gazéificateur selon la revendication 2, caractérisé en ce que le bâti de la grille (2) est suspendu à l'enveloppe (1), d une part, par les tubes (19) d'alimentation en eau des parois tubulaires (6) et, d'autre part, par lesdites parois tubulaires qui sont elles-mêmes suspendues à l'enveloppe par des tirants (24).

4. Gazéificateur selon la revendication 1, 2 ou 3, caractérisé en ce que lesdites parois tubulaires (6) sont recouvertes d'un revêtement réfractaire (5) sur leur face intérieure, sauf dans leur partie inférieure, immédiatement au-dessus de la grille (2).

5. Gazéificateur selon l'une quelconque des revendications précédentes, caractérisé en ce qu'il comporte des moyens d'alimentation pour le gaz de soufflage (12) et pour le charbon à gazéifier (8, 9, 10, 11) et des moyens d'évacuation des agglomérats (14, 15, 16) et du gaz combustible produit (7), ces moyens étant conçus pour permettre d'amener ces produits au réacteur, respectivement, de les évacuer, à travers l'enveloppe (1).

6. Gazéificateur selon l'une quelconque des revendications précédentes, caractérisé en ce qu'il comporte une alimentation secondaire de vapeur (13) à la partie inférieure de la chambre de gazéification (4).

7. Gazéificateur selon la revendication 5, caractérisé en ce que les moyens d'évacuation du gaz combustible produit comprennent une tubulure (7) reliée à la partie supérieure de la chambre de gazéification (4) et entourée sur une partie de sa longueur par des tubes de refroidissement (23).

## Patentansprüche

1. Unter hohem Druck und in Wirbelschicht betriebener Kohlevergaser, bestehend aus einer Vergasungskammer (4), die durch den Hauptraum eines Reaktors vom Typ gebildet ist, bei dem die Erstellung eines tiefen Hauptbettes und eines wenig tiefen Hilfsbettes möglich ist und der einen beweglichen geneigten Wanderrost, dessen ausserhalb des Hauptraums befindliche Oberteil dem Hilfsbett als Auflage dient, sowie Mittel zur Aufrechterhaltung des hydrostatischen Gleichgewichts der beiden Betten umfasst, dadurch gekennzeichnet, dass der obengenannte Reaktor in einem hochdruckfesten Mantel (1) eingeschlossen ist, dass die obengennante Vergasungskammer (4) vom Raum des sie umgebenden Mantels getrennt ist und dass die Mittel zur Aufrechterhaltung des hydrostatischen Gleichgewichts der beiden Betten aus Mitteln zur Regelung des Druckunterschiedes in diesem Mantel und im Oberteil der Vergasungskammer bestehen.

2. Kohlevergaser nach Anspruch 1, dadurch gekennzeichnet, dass die Vergasungskammer (4) durch vertikale Rohrwände (6) ist und dass Mittel (18, 19) zur Wasserversorgung der Rohre dieser Wände und Mittel (20) zur Ableitung der erzeugten Wasser-Dampf-Emulsion vorgesehen sind.

3. Kohlevergaser nach Anspruch 2, dadurch gekennzeichnet, dass der Rahmen des Rostes (2) durch die Wasserversorgungsrohre (19) der Rohrwände einerseits und durch die Rohrwände andererseits am Mantel (1) aufgehängt ist, wobei die Rohrwände selbst durch Zugstangen (24) am Mantel aufgehängt sind.

4. Kohlevergaser nach Anspruch 1, 2 oder 3, dadurch gekennzeichnet, dass die Rohrwände (6) auf ihrer Innenseite, ausser im Unterteil unmittelbar über dem Rost (2), mit einer feuerfesten Auskleidung (5) versehen sind.

5. Kohlevergaser nach irgendeinem der vorstehenden Ansprüche, dadurch gekennzeichnet, dass er Versorgungsmittel für das Einblasgas (12) und für die zu vergasende Kohle (8, 9, 10), 11) sowie Mittel zur Abführung der Konglomerate (14, 15, 16) und des erzeugten Brenngases (7) aufweist, wobei diese Mittel für die Zuführung dieser Produkte zum Reaktor bzw. für deren Abführung aus dem Reaktor durch den Mantel (1) hindurch vorgesehen sind.

6. Kohlevergaser nach irgendeinem der vorstehenden Ansprüche, dadurch gekennzeichnet, dass er im Unterteil der Vergasungskammer (4) eine Nebendampfleitung (13) aufweist.

7. Kohlevergaser nach Anspruch 5, dadurch gekennzeichnet, dass die Mittel zur Abführung des erzeugten Brenngases einen mit dem Oberteil der Verbasungskammer (4) verbundenen und über einen Teil seiner Länge mit Kühlrohren (23) umgebenen Stutzen aufweisen.

## Claims

1. High-pressure fluidised bed coal gasifier comprising a gaseification chamber (4) made up of the main chamber of a reactor of the type allowing a deep main bed and a shallow auxiliary bed to be constituted and including an inclined travelling grate the upper section of which, external to the main chamber, is used as support for the auxiliary bed, and means to hold both beds in hydrostatic balance, characterized by the fact that the said reactor is enclosed in a jacket (1) capable of resisting high pressures, by the fact that the said gaseification chamber (4) is isolated from the space of the said jacket surrounding it and by the fact that the said means to hold both beds in hydrostatic balance consist of means (25, 26) for adjusting the difference between the pressure in the said jacket and in the upper section of the said gaseification chamber.

2. Gasifier according to claim 1, characterized by the fact that the gaseification chamber (4) is made up of vertical tube walls (6) and by the fact that provision has been made for means (18, 19) to supply water to the tubes of the said walls and for means (20) to discharge the water-steam emulsion produced.

3. Gasifier accordinq to claim 2, characterized by the fact that the grate frame hangs from the jacket (1), on the one hand, by means of the tubes (19) which supply water to the tube walls and, on another hand, by means of the said tube walls which themselves hang from the jacket by means of tie-rods (24).

4. Gasifier according to claim 1, 2 or 3, characterized by the fact that the said tube walls (6) are covered with a refractory lining (5) on their inner surface, except at their lower part, right above the grate (2).

5. Gasifier according to any of the preceding claims, characterized by the fact that it includes means for supplying blowing gas (12) and coal to be gasified (8, 9, 10, 11) and means for discharging the agglomerates (14, 15, 16) and the fuel gas produced (7), these means being designed to bring these products to the reactor, respectively to discharge them, through the jacket (1

6. Gasifier according to any of the preceding claims, characterized by the fact that it includes a secondary steam supply (13) at the lower part of the gaseification chamber (4).

7. Gasifier according to claim 5, characterized by the fact that the means for discharging the fuel gas produced include a nozzle (7) connected with the upper part of the gasifying chamber (4) and surrounded by cooling tubes (23) over part of its length.
